# EUROPÄISCHE PATENTSCHRIFT

(11) **EP 1 511 573 B1**
(45) Veröffentlichungstag und Bekanntmachung des Hinweises auf die Patenterteilung: **09.06.2010**
(21) Anmeldenummer: 03747391.5
(22) Anmeldetag: 30.04.2003
(51) Int. Cl.: B02C 17/16

(54) **RÜHRWERKSMÜHLE**
AGITATING MILL
BROYEUR AGITATEUR

(30) Priorität: 30.04.2002 DE 10219482
(43) Veröffentlichungstag der Anmeldung: 09.03.2005
(73) Patentinhaber: NETZSCH-Feinmahltechnik GmbH, 95100 Selb (DE); XSTRATA Queensland Limited, Brisbane (AU)
(72) Erfinder: ENDERLE, Udo, 95615 Marktredwitz (DE); SUK, Jochen, 95173 Schönwald (DE)
(74) Vertreter: Lohr, Georg
(86) Internationale Anmeldenummer: PCT/DE2003/001369
(87) Internationale Veröffentlichungsnummer: WO 2003/092897

(56) Entgegenhaltungen:
- WO-A-01/51212
- US-A- 4 021 024
- US-A- 4 108 385
- US-A- 4 242 002

## Beschreibung

Die Erfindung betrifft eine Rührwerksmühle mit einem Mahlbehälter und einer darin rotierenden Rührwelle auf der mehrere scheibenförmige Mahlelemente in Reihe angeordnet sind.

Aus der US 4513917 ist eine Rührwerksmühle bekannt, bei der im Mahlraum eine Rührwelle angeordnet ist. Die Rührwelle trägt im axialen Abstand zueinander mehrere scheibenförmige Mahlelemente. Jedes der Mahlelemente wird radial von einem Randwulst begrenzt. Zwischen diesem Randwulst und einer Nabe, die durch eine Stiftverbindung mit der Rührwelle verbunden ist, weist das Mahlelement 4 kreisförmige Durchbrechungen auf. Das Mahlelement selbst ist über ein Innengewinde im Rührwellenbereich mit einem Außengewinde an der Nabe befestigt. Damit das Mahlelement fest mit der Nabe verbunden werden kann, ist die Nabe nur über einen Teilbereich ihrer zum Mahlraum gerichteten Oberfläche mit einem Gewinde mit reduziertem Naben-Außendurchmesser versehen. Schraubt man das Mahlelement auf dieses Gewinde der Nabe auf, so stößt das Mahlelement gegen das Nabenteil größeren Durchmessers und wird mit diesem verspannt. Sollten ein oder mehrere Mahlelemente außer dem letzten auf der Rührwelle verschleißen, was unweigerlich nach einer bestimmten Anzahl von Betriebsstunden auftritt, so müssen für den Austausch stets auch die zuvor angeordneten Mahlelemente von der Rührwelle entfernt werden.

Aus der WO-A1-01/51212 ist eine Rührwerksmühle mit einem Mahlbehälter und einer darin rotierender Rührwelle auf der mehrere scheibenförmige Mahlsegmente sitzen, bekannt.

Aus der US-A-4 018 385 ist eine Rührwerksmühle bekannt, bei der die Mahlelemente Propeller mit austauschbaren Propellerflügeln sind.

Aus der US-A-4 242 002 ist eine Rührwerksmühle mit einem Schneckenförderer als Mahlelement bekannt. Der Schneckenförderer hat eine Welle, an die eine Schraubenfläche angeschweißt ist. An die Schraubenfläche sind Wendelsegmente angeschraubt.

Aus der D4-A-4 021 024 ist ein scheibenförmiges Mahlelement für eine Rührwerksmühle bekannt. Das Mahlelement ist eine einteilige Scheibe. Zur besseren Durchmischung und Erhöhung der Mahlleistung des zu mahlenden Guts hat die Scheibe beidseits orthogonal auf der Scheibenfläche stehende Stege.

Die Aufgabe der Erfindung besteht darin, die Mahlelemente so zu gestalten, daß ein Austausch einzelner Mahlelemente ermöglicht wird.

Die Aufgabe wird durch eine Rührwerksmühle nach Anspruch 1 gelöst.

Weitere vorteilhafte Ausführungsformen gehen aus den Merkmalen der Unteransprüche hervor.

Die erfindungsgemäße Lösung besteht darin, ein scheibenförmiges Mahlelement aus mehreren Scheibensegmenten zusammenzusetzen. Damit besteht die Möglichkeit beim Verschleiß bzw. Bruch von Mahlscheiben diese einzeln auszutauschen, ohne daß damit stets der Ausbau der Rührwelle bzw. das Abnehmen aller oder mehrerer Mahlelemente notwendig wird. Insbesondere bei großen Rührwerksmühlen mit großem Durchmesser der Mahlelemente erspart dies viel Montagezeit. Beispielsweise können mit dieser Möglichkeit auch Mahlelemente aus verschleißintensiven Mahlzonen nach bestimmten Betriebsstunden gegen Mahlelemente aus verschleißarmen Mahlzonen ausgetauscht werden. Bei der Montage bzw. Demontage von Mahlelementen mit bis zu 2 m Querschnitt und mehr, spielt auch das Gewicht der Mahlelemente eine wesentliche Rolle. Bestehen die Mahlelemente aus mehreren Scheibensegmenten, so verringert dies natürlich auch den technischen Aufwand beim Wechselvorgang.

Entsprechend einer Weiterbildung der Erfindung können die Mahlelemente auch mit einer ein- oder mehrteiligen Nabe versehen sein. Der Vorteil bei der Verwendung einer von den Scheibensegmenten abtrennbaren Nabe liegt darin, daß die Nabe aus einem anderen Material gefertigt sein kann und somit für andere Belastungskriterien auslegbar ist.

Anhand einer weiteren erfindungsgemäßen Weiterbildung sind die Scheibensegmente über Schraubverbindungen mit der ein oder mehrteiligen Nabe verbunden, wobei die Schraubverbindungen in radialer Richtung von den Durchlässen in den Segmenten aus bis in die Nabe reichen.

Da entsprechend einer weiteren erfindungsgemäßen Weiterbildung der Erfindung die Trennfuge der Nabe zur Trennfuge der Scheibensegmente um 15-90 ° versetzt ist, läßt sich das Mahlelement aus nur 4 Naben- und Scheibensegmenten fertigen. Insbesondere bei der von Zeit zu Zeit notwendigen Beschichtung der Scheibensegmente mit Verschleißmaterial ist dies von Vorteil, da eine Nabe schnell von den Scheibensegmenten trennbar ist.

In einer erfindungsgemäßen Weiterbildung der Erfindung weist die Mahlscheibe Durchlässe auf. Durch diese Durchlässe wird die Mahlwirkung erhöht. Außerdem können die Scheibensegmente untereinander mit Schrauben verbunden werden, die von einem Durchlaß zum anderen gerichtet sind.

Die Stabilität der aus mehreren Scheibensegmenten bestehenden Scheibe kann bzw. muß je nach Größe des Durchmessers der Mahlscheibe erhöht werden. Dazu sind die Stoßstellen der Scheibensegmente unterschiedlich gestaltbar, wobei die Varianten von einem bloßen stumpfen Ansatz über Vor- und Rücksprünge bis hin zu Nut-Federgestaltungen reichen.

Im Folgenden ist die Erfindung anhand von Ausführungsbeispielen näher erläutert:

Es zeigt:
Fig. 1: Schematische Darstellung eines scheibenförmigen Mahlelements mit fünf Scheibensegmenten
Fig. 2: Teilausschnitt der Scheibe nach Fig. 1
Fig. 3: Schematische Darstellung eines scheibenförmigen Mahlelements mit fünf Scheibensegmenten mit jeweils zweifacher Schraubverbindung
Fig. 4: Teilausschnitt der Mahlscheibe nach Fig. 3
Fig. 5: Schematische Darstellung eines scheibenförmigen Mahlelements, bestehend aus zwei Segmenten
Fig. 6: Teilausschnitt der Mahlscheibe nach Fig. 5
Fig. 7: Schematische Darstellung einer scheibenförmigen Mahlscheibe mit spezieller Nabenbefestigung
Fig. 8: Teilausschnitt der Mahlscheibe nach Fig. 7

Fig. 1 stellt ein Mahlelement 12, bestehend aus fünf Scheibensegmenten 14, 16, 18, 20, 22 dar. Die Scheibensegmente weisen einen Scheibenkem 24 auf, der von einer Kunststoff- oder Gummischicht 26 umgeben ist. Die Scheibensegmente sind an ihren Schenkeln 28, 30, wie auch in Fig. 2 dargestellt, mit Vorsprüngen 32 und Rücksprüngen 34 versehen, die für die axiale Abstützung der Scheibenübergänge sorgen. Zur Erhöhung der Mahl- und Mischleistung, die die Mahlelemente auf das Mahlgut-/Mahlkörpergemisch übertragen, verfügen die Scheibensegmente 14, 16, 18, 20, 22 über langlochförmige Durchlässe 36. Die fünf Scheibensegmente 14 bis 22 und die zentral angeordnete einteilige Nabe sind durch Schrauben 40 miteinander verbunden. Der Formschluß zwischen der Antriebswelle und der Nabe 38 entsteht durch die Einlage einer Feder in die Nut 42.

Je nachdem, wie der Übergang der Scheibensegmente 14, 16, 18, 20, 22 gestaltet ist, im Beispiel entsprechend Fig. 2 in stumpfer Ausführungsweise, ändert sich die Befestigung zwischen den Scheibensegmenten 14, 16, 18, 20, 22 und der Nabe. Zur Erhöhung der Stabilität sind die Scheibensegmente, wie in Fig. 3 dargestellt, mit zweifacher Verbindung durch Schrauben 40, 40' mit der Nabe 38 verspannt.

Der in Fig. 4 dargestelle Teilschnitt eines Paares der Scheibensegmente 18', 20' läßt je einen Steg 44, 44' mit entsprechender Kunststoff- oder Gummibeschichtung 26 erkennen.

Bei allen bisherigen Ausführungsbeispielen können von den Mahlelementen zwar die Scheibensegmente 14 bis 22 einzeln entfernt oder ersetzt werden, die Nabe 38 selbst jedoch ist einteilig und umfaßt die Rührwelle. Damit kann die Nabe bzw. die Naben 38 nur durch die Entfernung einzelner oder mehrerer Naben 38 oder eventuell zwischen den Naben angeordneter Distanzbuchsen von der Rührwelle entfernt werden.

Die Fig. 5 stellt ein Mahlelement 12 dar, das sowohl aus zwei Scheibensegmenten 46, 48, als auch aus zwei Nabenelementen 50, 52 zusammensetzbar ist. In die aus Kunststoff (Polyamid, Polyurethan) gefertigten Scheibenelemente 46, 48 sind Metallverstärkungen 54, 56, 58, 60 eingebracht. Diese Metallverstärkungen 54, 56, 58, 60 sind mittels Schrauben mit der Nabe verbunden. Jedes Scheibensegment 46, 48 ist um beispielsweise 90° versetzt zu den Trennfugen 64, 64' der Nabenelemente 50, 52.

Die Fig. 6 verdeutlicht die Gestaltung der Schenkel der Scheibensegmente 46, 48 nach Fig. 5. Die dargestellte Schwalbenschwanzverbindung, die die beiden Scheibensegmente 46, 48 im Bereich ihrer Schenkel eingehen, erhöht deren Stabilisierung zusätzlich zur Befestigung durch die Schrauben.

Eine weitere Möglichkeit die Scheibensegmente 65, 66, 68,70 mit der Nabe 38 zu verbinden, zeigen Fig. 7 und Fig. 8. Hier werden die Scheibensegmente im inneren Radiusbereich in Richtung ihrer Rotationsachse A an einem von der Nabe 38 nach außen ragenden Steg befestigt. Jedes der vier Scheibensegmente 65, 66, 68, 70 weist in diesem Überlappungsbereich von Steg 72 und Scheibensegment 65, 66, 68, 70 zwei Schraubverbindungen auf. Die dazu eingesetzten Schrauben 74 durchdringen dabei den Kern 76 der Scheibensegmente 65, 66, 68, 70 und sind mit dem Gewinde im Steg 72 verschraubt. Die Beschichtung 26, die in diesem Bereich ausgespart wird, ergänzt man hier durch einzelne Abdeckungen 78, 80 aus Kunststoff oder Gummi, so daß die höherem Verschleiß ausgesetzte Oberfläche der Scheibensegmente vollständig mit einer Beschichtung versehen ist.

Entsprechend einer weiteren Variante der Erfindung ist eine direkte Verbindung zweier oder mehrerer Scheibensegmente vorgesehen. Bei diesen Ausführungsbeispielen sind die Scheibensegmente direkt mit und untereinander verschraubt. Hier erstrecken sich Schrauben von den Durchbrüchen bis in das benachbarte Scheibensegment. Alternativ können auch Stiftverbindungen im Bereich der Welle oder Klemmverbindungen zwischen den Vorsprüngen an den Scheibensegmenten für die feste Verbindung sorgen. Bei dieser Verbindungsart ist keine zentrale Nabe im Zentrum der Scheibenelemente vorgesehen.

## Patentansprüche

1. Rührwerksmühle mit einem Mahlbehälter und einer darin rotierenden Rührwelle auf der mehrere scheibenförmige Mahlelemente (12), im Form von Ringscheiben, in Reihe angeordnet sind,
**dadurch gekennzeichnet,**
**dass** jede Ringscheibe aus mehreren Scheibensegmenten (14, 16, 18, 20, 22, 46, 48, 65, 66, 68, 70) zusammengesetzt ist, wodurch ein Austausch einzelner Mahlelemente (12) ohne Demontage weiterer Mahlelemente von der Rührwelle ermöglicht wird.

2. Rührwerksmühle nach Anspruch 1, **dadurch gekennzeichnet, dass** die Scheibensegmente (14,16, 18,20, 22, 46, 48, 65, 66, 68, 70) mit einer Nabe (38) verbunden sind.

3. Rührwerksmühle nach Anspruch 2, **dadurch gekennzeichnet, dass** die Nabe (38) mehrteilig und über lösbare Verbindungen mit den Scheibensegmenten (14, 16, 18, 20, 22, 46, 48, 65, 66, 68, 70) verbunden ist.

4. Rührwerksmühle nach Anspruch 3, **dadurch gekennzeichnet, dass** die Trennfuge (62, 62') zwischen den Scheibensegmenten (14, 16, 18, 20, 22, 46, 48, 65, 66, 68, 70) zu den Trennfugen (64, 64') der Nabensegmente um einen Winkel von 15° bis 90° versetzt sind.

5. Rührwerksmühle nach Anspruch 3 oder 4, **dadurch gekennzeichnet, dass** die Scheibensegmente (14, 16, 18, 20, 22, 46, 48, 64, 66, 68, 70) durch Schraubverbindungen, die parallel zur Rotationsachse (A) oder radial verlaufen, mit den Nabensegmenten verbunden sind.

6. Rührwerksmühle nach dem Anspruch 5, **dadurch gekennzeichnet, dass** sowohl die Vorder- als auch/oder die Rückseite der Scheibensegmente (14, 16, 18, 20, 22, 46, 48, 65, 66, 68, 70) im Bereich der Schraubverbindungen mit nachträglich aufsetzbaren Abdeckungen (78, 80) versehen sind.

7. Rührwerksmühle nach einem der Ansprüche 2 bis 6, **dadurch gekennzeichnet, dass** die Scheibensegmente (14, 16, 18, 20, 22, 46, 48, 64, 66, 68, 70) beschichtet sowie durch lösbare Verbindungselemente mit der Nabe (38) verbunden sind und die Schenkel (28, 30) der Scheibenelemente stumpf aneinanderstoßen.

8. Rührwerksmühle nach einem der Ansprüche 2 bis 7, **dadurch gekennzeichnet, dass** die Scheibensegmente (14, 16, 18, 20, 22, 46, 48, 65, 66, 68, 70) mit der Nabe (38) über Schraubverbindungen verbunden sind, die sich vom Bereich der Durchlässe (36) bis in den Bereich der Nabe (38) erstrecken.

9. Rührwerksmühle nach einem der Ansprüche 2 bis 8 **dadurch gekennzeichnet, dass** die Nabe (38) einen radialen Ansatz (72) aufweist, an dem die Scheibensegmente (65, 66, 68, 70) befestigt sind.

10. Rührwerksmühle nach mindestens einem der vorhergehenden Ansprüche **dadurch gekennzeichnet, dass** die Ringscheibe aus zwei bis fünf miteinander verspannbaren Scheibensegmenten (14, 16, 18, 20, 22, 46, 48, 65, 66, 68, 70) besteht.

11. Rührwerksmühle nach mindestens einem der vorhergehenden Ansprüche **dadurch gekennzeichnet, dass** sich die Scheibensegmente (14, 16, 18, 20, 22, 46, 48, 65, 66, 68, 70) an ihren Schenkeln jeweils über einen Vor-und Rücksprung (32,34) an benachbarten Scheibensegmenten abstützen.

12. Rührwerksmühle nach mindestens einem der vorhergehenden Ansprüche **dadurch gekennzeichnet, dass** die Scheibensegmente (14, 16, 18, 20, 22, 46, 48, 65, 66, 68, 70) mit einer Kunststoff-oder Gummibeschichtung (26) versehen sind.

13. Rührwerksmühle nach mindestens einem der vorhergehenden Ansprüche **dadurch gekennzeichnet, dass** die Mahlelemente (12)aus zwei Scheibensegmenten bestehen, die über Nut- Federverbindungen an ihren Schenkeln verfügen.

14. Rührwerksmühle nach mindestens einem der vorhergehenden Ansprüche **dadurch gekennzeichnet, dass** die Scheibensegmente (14, 16, 18, 20, 22, 46, 48, 65, 66, 68, 70) direkt miteinander über Stift-oder Schraub-oder Klemmvorrichtungen verbunden sind, ohne dass eine Nabe vorhanden ist.

15. Rührwerksmühle nach mindestens einem der vorhergehenden Ansprüche **dadurch gekennzeichnet, dass** die Scheibensegmente (14, 16, 18, 20, 22, 46, 48, 65, 66, 68, 70) mit Durchlässen (30) versehen sind.

## Claims

1. Agitating mill with a grinding receptacle and an agitating shaft rotating therein, on which shaft a plurality of disk-shaped grinding elements (12) in the form of annular disks are disposed in series,
**characterized in that**
each annular disk is composed of a plurality of disk segments (14, 16, 18, 20, 22, 46, 48, 65, 66, 68, 70), whereby an exchange of individual grinding elements (12) is rendered possible without further grinding elements being demounted from the agitating shaft.

2. Agitating mill according to claim 1, **characterized in that** the disk segments (14, 16, 18, 20, 22, 46, 48, 65, 66, 68, 70) are connected to a hub (38).

3. Agitating mill according to claim 2, **characterized in that** the hub (38) is composed of a plurality of parts and is connected to the disk segments (14, 16, 18, 20, 22, 46, 48, 65, 66, 68, 70) via releasable connections.

4. Agitating mill according to claim 3, **characterized in that** the partition lines (62, 62') between the disk segments (14, 16, 18, 20, 22, 46, 48, 65, 66, 68, 70) are displaced by an angle of 15° to 90° from the partition lines (64, 64') of the hub segments.

5. Agitating mill according to claim 3 or 4, **characterized in that** the disk segments (14, 16, 18, 20, 22, 46, 48, 64, 66, 68, 70) are connected to the hub segments by screw connections extending parallel to the rotation axis (A), or radially.

6. Agitating mill according to claim 5, **characterized in that** a front side or a rear side or both sides of a disk segment (14, 16, 18, 20, 22, 46, 48, 65, 66, 68, 70) are provided with covers (78, 80) in the region of the screw connections, the covers being adapted to be fitted subsequently.

7. Agitating mill according to any one of claims 2 to 6, **characterized in that** the disk segments (14, 16, 18, 20, 22, 46, 48, 64, 66, 68, 70) are coated and also connected to the hub (38) by releasable connecting elements, and that the limbs (38, 30) of the disk elements meet at an obtuse angle.

8. Agitating mill according to any one of claims 2 to 7, **characterized in that** the disk segments (14, 16, 18, 20, 22, 46, 48, 65, 66, 68, 70) are connected to the hub (38) via screw connections extending from the region of the openings (36) as far as and into the region of the hub (38).

9. Agitating mill according to any one of claims 2 to 8, **characterized in that** the hub (38) has a radially extending projection (72) to which the disk segments (65, 66, 68, 70) are fastened.

10. Agitating mill according to at least one of the preceding claims, **characterized in that** the annular disc consists of two to five disk segments (14, 16, 18, 20, 22, 46, 48, 65, 66, 68, 70) adapted to be clamped to each other.

11. Agitating mill according to at least one of the preceding claims, **characterized in that** the disk segments (14, 16, 18, 20, 22, 46, 48, 65, 66, 68, 70) are each supported at their limbs on neighbouring disk segments via a projection and a recess (32, 34).

12. Agitating mill according to at least one of the preceding claims, **characterized in that** the disk segments (14, 16, 18, 20, 22, 46, 48, 65, 66, 68, 70) are provided with a synthetic material or rubber coating (26).

13. Agitating mill according to at least one of the preceding claims, **characterized in that** the grinding elements (12) consist of two disk segments having groove and tongue connections on their limbs.

14. Agitating mill according to at least one of the preceding claims, **characterized in that** the disk segments (14, 16, 18, 20, 22, 46, 48, 65, 66, 68, 70) are directly connected to each other via pin or screw or clamping devices, without a hub being present.

15. Agitating mill according to at least one of the preceding claims, **characterized in that** the disk segments (14, 16, 18, 20, 22, 46, 48, 65, 66, 68, 70) are provided with openings (36).

## Revendications

1. Broyeur agitateur avec une cuve de broyage et un arbre d'agitation tournant dans celle-ci, sur lequel plusieurs éléments broyeurs en forme de disque (12) formés de disques annulaires sont disposées en rangée, **caractérisé en ce que** chaque disque annulaire se compose de plusieurs segments de disque (14, 16, 18, 20, 22, 46, 48, 65, 66, 68, 70), ce qui permet de remplacer séparément des éléments broyeurs (12) sans démonter les autres éléments broyeurs de l'arbre d'agitation.

2. Broyeur agitateur selon la revendication 1, **caractérisé en ce que** les segments de disque (14, 16, 18, 20, 22, 46, 48, 65, 66, 68, 70) sont assemblés à un moyeu (38).

3. Broyeur agitateur selon la revendication 2, **caractérisé en ce que** le moyeu (38) est en plusieurs parties et est relié aux segments de disque (14, 16, 18, 20, 22, 46, 48, 65, 66, 68, 70) par des assemblages pouvant être défaits.

4. Broyeur agitateur selon la revendication 3, **caractérisé en ce que** le joint de séparation (62, 62') entre les segments de disque (14, 16, 18, 20, 22, 46, 48, 65, 66, 68, 70) est décalé par rapport aux joints de séparation (64, 64') des segments de moyeu d'un angle de 15° à 90°.

5. Broyeur agitateur selon la revendication 3 ou 4, **caractérisé en ce que** les segments de disque (14, 16, 18, 20, 22, 46, 48, 64, 66, 68, 70) sont reliés aux segments de moyeu par des assemblages vissés orientés parallèlement à l'axe de rotation (A) ou dans le sens radial.

6. Broyeur agitateur selon la revendication 5, **caractérisé en ce que** les faces avant et/ou arrière des segments de disque (14, 16, 18, 20, 22, 46, 48, 65, 66, 68, 70) sont munies au niveau des vissages de couvertures (78, 80) pouvant être mises en place a posteriori.

7. Broyeur agitateur selon l'une des revendications 2 à 6, **caractérisé en ce que** les segments de disque (14, 16, 18, 20, 22, 46, 48, 64, 66, 68, 70) sont enduits et sont reliés au moyeu (38) par des éléments d'assemblage et les bras (28, 30) des éléments de disque butent bout à bout les uns sur les autres.

8. Broyeur agitateur selon l'une des revendications 2 à 7, **caractérisé en ce que** les segments de disque (14, 16, 18, 20, 22, 46, 48, 65, 66, 68, 70) sont reliés au moyeu (38) par des assemblages vissés qui s'étendent de la zone des ouvertures (36) jusqu'à la zone du moyeu (38).

9. Broyeur agitateur selon l'une des revendications 2 à 8, **caractérisé en ce que** le moyeu (38) présente un épaulement radial (72) sur lequel les segments de disque (65, 66, 68, 70) sont fixés.

10. Broyeur agitateur selon l'une au moins des revendications précédentes, **caractérisé en ce que** le disque annulaire se compose de deux à cinq segments de disque (14, 16, 18, 20, 22, 46, 48, 65, 66, 68, 70) pouvant être serrés ensemble.

11. Broyeur agitateur selon l'une au moins des revendications précédentes, **caractérisé en ce que** les segments de disque (14, 16, 18, 20, 22, 46, 48, 65, 66, 68, 70) s'appuient chacun sur une saillie vers l'avant et l'arrière (32, 34) sur des segments de disque voisins.

12. Broyeur agitateur selon l'une au moins des revendications précédentes, **caractérisé en ce que** les segments de disque (14, 16, 18, 20, 22, 46, 48, 65, 66, 68, 70) sont munis d'un revêtement en plastique ou en caoutchouc (26).

13. Broyeur agitateur selon l'une des revendications précédentes, **caractérisé en ce que** les éléments broyeurs (12) se composent de deux segments de disque qui possèdent des assemblages par rainure et clavette dans leurs bras.

14. Broyeur agitateur selon l'une au moins des revendications précédentes, **caractérisé en ce que** les segments de disque (14, 16, 18, 20, 22, 46, 48, 65, 66, 68, 70) sont reliés directement entre eux par des dispositifs de goupilles ou de vissage ou de serrage sans qu'il y ait aucun moyeu.

15. Broyeur agitateur selon l'une au moins des revendications précédentes, **caractérisé en ce que** les segments de disque (14, 16, 18, 20, 22, 46, 48, 65, 66, 68, 70) sont munis d'ouvertures (30).
